# NEUE EUROPÄISCHE PATENTSCHRIFT

(11) **EP 1 864 800 B2**
(45) Veröffentlichungstag und Bekanntmachung des Hinweises auf die Entscheidung über den Einspruch: **18.11.2020**
(45) Hinweis auf die Patenterteilung: 20.07.2011
(21) Anmeldenummer: 07108518.7
(22) Anmeldetag: 21.05.2007
(51) Int. Cl.: B41F 23/00, B41F 23/04

(54) **Verfahren zur Ermittlung von Betriebsparametern einer Druckmaschine**
Method for determining the operating parameters of a printing press
Procédé destiné au calcul de paramètres de fonctionnement d'une presse

(30) Priorität: 09.06.2006 DE 102006026957; 06.09.2006 DE 102006041721
(43) Veröffentlichungstag der Anmeldung: 12.12.2007
(73) Patentinhaber: Heidelberger Druckmaschinen AG, 69115 Heidelberg (DE)
(72) Erfinder: Jung, Jochen, 69207, Sandhausen (DE); Müller, Rolf, 69226, Nußloch (DE); Rohleder, Michael, 69231, Rauenberg (DE); Niedernhuber, Matthias, 69115, Heidelberg (DE)

(56) Entgegenhaltungen:
- EP-A- 1 142 711
- EP-A- 1 777 069
- WO-A-02/16139
- WO-A-2005/108082
- DE-A1- 4 405 332

## Beschreibung

Die Erfindung betrifft ein Verfahren zur Ermittlung von Betriebsparametern einer Druckmaschine, bei dem den Trocknungsgrad des Bedruckstoffes bestimmende Größen ermittelt und zur Optimierung des Trocknungsprozesses verwendet werden.

Bei Bogenrotationsdruckmaschinen, insbesondere Bogenoffsetmaschinen mit Lackierwerken und Trocknereinrichtungen, müssen während des Betriebs eine Vielzahl von Parametern optimiert werden, um zu guten Druckergebnissen und möglichst geringer Makulatur zu kommen. So ist es insbesondere bei hohem Lackauftrag schwierig, den Bogen trocken zu bekommen, damit die ausgelegten Bögen im Stapel später nicht zusammenkleben. Gleichzeitig wird eine fehlerfreie, meist hochglänzende Lackschicht erwartet, die sich sowohl bei unzureichendem, nicht abgeschlossenem Trocknen, aber auch bei zu schnellem Trocknen bzw. bei zu hohen Temperaturen im Trockner nicht ohne weiteres erzielen lässt. Sodann soll bei der höchsten Geschwindigkeit im Fortdruck gearbeitet werden, um möglichst viel in möglichst kurzer Zeit zu produzieren. Vor diesem Hintergrund ist es für das Bedienpersonal in den Druckereien schwierig, alle erforderlichen Druckparameter bzw. Maschineneinstellungen zu überblicken und optimal vorzunehmen. Jeder Drucker hat ein eigenes Verständnis vom Prozess des Lackierens und Trocknens und mit diesem Verständnis stellt er die Druckmaschine und die Trockner ein. Dabei kommt es auch zu grundsätzlich falschen Einstellungen. Oft erschließt sich dem Drucker auch nicht, ob er am oder in der Nähe des Optimums der einzelnen Einstellungen arbeitet. Wenn dann Makulatur produziert wird, hat er aufgrund der Komplexität der Einflussparameter kaum Möglichkeiten, die fehlerhaften Abläufe nachzuvollziehen.

Zwar sieht die Steuerung von modernen Bogenoffsetdruckmaschinen das Speichern von Parametern für Folgeaufträge vor. Abgesehen davon, dass diese Maßnahme natürlich nur dann hilft, wenn tatsächlich auch ein Folgeauftrag gedruckt wird, sind die Umgebungsbedingungen auch bei gleichen Aufträgen nicht immer identisch. So kann die Temperatur und die Feuchte der Umgebungsluft im Drucksaal schwanken, die Feuchte des zu bedruckenden Papiers im Anlagestapel variieren und vieles mehr.

Es ist auch bekannt, für die Trockner Kennlinien vorzusehen, bei denen zum Beispiel die erforderliche Trocknerleistung in Abhängigkeit von der Maschinengeschwindigkeit aufgetragen ist. Das hilft dem Drucker jedoch nur in einem Teilbereich, nämlich bei der Einstellung der beiden Parameter, die über diese Kennlinien miteinander korreliert sind.

Es ist auch schon, zum Beispiel in der EP 1 142 711 B1 vorgeschlagen worden, den Trockner einer Bogenoffsetdruckmaschine mit Hilfe von Sensoren zu steuern, mit denen die Temperatur innerhalb und außerhalb der Druckmaschine und die Druckgeschwindigkeit gemessen wird und dabei die Farb- oder Lackdosierung, die sujetabhängig sein kann, zu berücksichtigen. Mit einem solchen Verfahren lassen sich jedoch die eingangs genannten Probleme nicht beseitigen, so dass die in dem Patent beanspruchte Steuerung bisher keine Verbreitung erfahren hat.

In der EP 0 025 878 A1 ist ein Inkjetdrucker beschrieben, bei dem der Energieeinsatz und die Verweilzeit des Bogens auf der Fixiertrommel von einer Steuerung eingestellt wird, die Farbdichte, Farbtyp und Umgebungsfeuchte berücksichtigt. Hier kontrolliert der Umgebungsfeuchte-Sensor die Zeit, die der Bogen auf der Fixiertrommel verweilen muss, bevor er in die Trocknerstelle einlaufen darf.

In der DE 196 16 692 ist eine Regelung für den Mikrowellentrockner einer Druckmaschine beschrieben, die anhand des Wassergehaltes der verdruckten Farbe arbeitet.

Die bekannten Verfahren und Vorrichtungen sind nicht dazu geeignet, die eingangs geschilderten Probleme zu lösen. Insbesondere bei Bogenoffsetdruckmaschinen mit Lackwerken, in denen Dispersionslacke aufgetragen und mit Heißluft oder Infrarotstrahlung getrocknet werden, helfen die bekannten Verfahren nicht weiter.

Es ist deshalb die Aufgabe der vorliegenden Erfindung ein Verfahren der eingangs genannten Art zu schaffen, mit dem Druckmaschinen mit Dispersionslackwerken und thermischen Trocknern sicherer betrieben werden können.

Diese Aufgabe wird mit den im Anspruch 1 angegebenen Maßnahmen gelöst. Eine zur Durchführung des Verfahrens geeignete Druckmaschine ist in Anspruch 18 angegeben.

Gemäß der Erfindung werden zur Optimierung des Trocknungsprozesses die den Trocknungsprozess beeinflussenden wesentlichen Stoffströme im Bereich der Trocknereinrichtung der Druckmaschine ermittelt. Bei diesen Stoffströmen handelt es sich in erster Linie um die Luftfeuchtigkeit der Zuluft und die Luftfeuchtigkeit der Abluft der Trocknereinrichtung sowie die mit dem Bedruckstoff herantransportierte Feuchtigkeit und zwar primär des Lackauftrages. Aus diesen Größen lässt sich die Feuchtebilanz und damit der Trocknungsgrad des durch den Trockner transportierten Bedruckstoffes ermitteln, wobei die Sicherheit des Verfahrens zusätzlich gewinnt, wenn auch die Materialfeuchtigkeit des Bedruckstoffes selbst vor und nach dem Bedrucken bzw. Lackieren und Trocknen ermittelt wird. Besonders vorteilhaft und hilfreich für das Bedienpersonal der Druckmaschine ist es, wenn die wesentlichen Kenndaten der ermittelten Stoffströme auf einem Bildschirm visuell dargestellt werden. Das kann nicht nur allein durch Anzeige der nackten Zahlenwerte, sondern durch eine entsprechende grafische Aufbereitung und Darstellung in Form von Messbalken geschehen, die erkennen lassen, an welchen Stellen bzw. bei welchen Stoffströmen Eingriffsmöglichkeiten, und wenn ja in welche Richtung, gegeben sind und ob und wie weit sich die Stoffströme von ihrem jeweiligen Optimum in der Realität entfernt haben. Hierbei können alternativ auch die Änderungen der angezeigten Werte zu entweder vorgegebenen oder vom Drucker selbst gesetzten Norm- oder Sollwerten angezeigt werden. Vorteilhaft ist es auch, Grenzwerte zu bestimmen, unterhalb derer der Prozess stabil läuft für z. B. die abtransportierte Feuchtmenge, die Lackmenge und/oder die Temperatur des Druckbogens.

Die zur Durchführung des Verfahrens geeignete Druckmaschine besitzt deshalb Sensoren zur Messung der den Trocknungsprozess beeinflussenden wesentlichen Stoffströme sowie eine Recheneinheit, in der eine Aufbereitung bzw. Weiterverarbeitung der Messwerte erfolgt und/oder die Feuchtebilanz der Stoffströme ermittelbar ist. Da es jedoch wichtig ist, nicht nur die relative Feuchte z. B. der Zu- und Abluft des Trockners zu messen, sondern den Strom des tatsächlich über die Zuluft hinein- und die Abluft hinausgeförderten Wassers, d. h. die Wassermenge, wird zweckmäßig auch die Temperatur und der Volumenstrom der Zu- und Abluft gemessen, um auf diese Weise in Verbindung mit der relativen Luftfeuchte die ausgetragene Menge an Wasserdampf zu ermitteln. Diese Menge an Wasserdampf plus der in das Material des Druckbogens, d. h. in das Papier weggeschlagene Teil des Wassers, entsprechen etwa der über das Lackieren eingetragenen Wassermenge, wenn der Bedruckstoff den Trockner mit einer gut getrockneten Lackschicht verlässt.

Weitere Vorteile der Erfindung ergeben sich aus den nachfolgenden Beschreibungen von Ausführungsbeispielen anhand der Figuren 1 bis 6 der beigefügten Zeichnungen.
- Figur 1: ist eine schematische Darstellung einer Bogenoffsetdruckmaschine in Reihenbauweise, in der die wesentlichen Stoffströme durch Pfeile symbolisiert sind.
- Figur 2: zeigt einen Ausschnitt der Druckmaschine nach Figur 1 in dem Bereich, in dem die Trocknereinrichtungen angeordnet sind.
- Figur 3: ist eine vereinfachte Skizze der Druckmaschine aus Figuren 1 und 2, in der die Anordnung der Sensoren skizziert ist.
- Figur 4: stellt ein Mollier-H,X-Diagramm für die durch den Trockner 10a in Figur 1 hindurchgehende Luft dar.
- Figur 5: zeigt ein Blockschaltbild der zur Ermittlung der Stoffströme aus Figur 1 benutzten Sensorik und Recheneinheit.
- Figur 6: zeigt ein alternatives Beispiel für die Bildschirmdarstellung der Kenngrößen für die Stoffströme im Bereich B1der Druckmaschine nach Figur 2.

- Figur 7: ist eine vereinfachte Skizze für eine Messzelle zur genauen Bestimmung der relativen Luftfeuchte.

Figur 1 zeigt eine Offsetdruckmaschine 1 in Reihenbauweise mit einem Anleger 2, in dem sich der unbedruckte Papierstapel 3 befindet, sechs Druckwerken 8a bis 8f für die vier Grundfarben und gegebenenfalls zwei weiteren Sonderfarben, einem ersten Lackierwerk 9a, darauf folgend zwei Trocknereinheiten 10a und 10b, einer zweiten Lackiereinheit 9b sowie einem Ausleger 5 mit dem Bogenauslagestapel 6. Im Bereich der Kettenführungen des Auslegers 5 sind vier weitere Trocknereinheiten 11a bis 11 d in Bogentransportrichtung hintereinander angeordnet. Eine derartige Druckmaschine wird beispielsweise unter der Bezeichnung Speedmaster XL105-6-LYYLX3 von der Heidelberger Druckmaschinen AG angeboten. In dem mit 50 bezeichneten Bereich symbolisieren Pfeile, die nach innen oder außen gerichtet sind, die Stellen in der Druckmaschine, an denen Feuchtigkeit in den Druckprozess eingetragen oder ausgetragen wird.

Der Pfeil 4 symbolisiert die Feuchtigkeit, die sich bereits in den im Anleger 2 aufgestapelten Bedruckstoffbögen befindet. Unter Feuchtigkeit wird an dieser Stelle die Materialfeuchte des Papiers verstanden, also die Menge an Wasser, die pro Mengeneinheit Papier in diesem gebunden ist. Eine Materialfeuchte von 8 % im Anlegerpapierstapel bedeutet also, dass ein Papierbogen von 100 Gramm 8 Gramm Wasser enthält. Befindet sich der Papierstapel nach seiner Aklimatisierung im "Gleichgewichtszustand" mit der Umgebungsluft in dem Drucksaal, dann kann die Gleichgewichtsfeuchte über die Sorptionsisothermen des Papiers mit Kenntnis der relativen Luftfeuchtigkeit und Temperatur der Luft im Drucksaal bestimmt werden. Eine solche Aklimatisierung des Papierstapels im Anleger hat oft aber gar nicht stattgefunden. Denn es passiert durchaus, dass Papierstapel kurzfristig aus einem Lager an die Druckmaschine gebracht werden und die Materialfeuchte des Papiers dann noch den klimatischen Verhältnissen im Lagerraum entspricht. Deshalb ist es zur Bestimmung der Materialfeuchte vorteilhafter, eine Messmethode anzuwenden, welche direkt die Feuchte im Papier detektiert. Hierzu sind Verfahren auf der Basis von Hochfrequenz-, Mikrowellen- oder Infrarotabsorptionsmessungen bekannt.

Bei den Druckwerken 8 handelt es sich um Druckwerke für den Nassoffset, d. h. sie besitzen ein Feuchtwerk, über das die Druckplatte vor dem Einfärben gefeuchtet wird, wobei ein Teil dieses Feuchtwassers über den Gummizylinder im Druckwerk auf den zu bedruckenden Bogen gelangt. Dieser Feuchteeintrag wird durch den Pfeil 18 symbolisiert.

Der Pfeil 13 repräsentiert den Wasseranteil der von der auf den Bogen gedruckten Farbe selbst stammt. Dieser ist naturgemäß bei den ölbasierten Offsetdruckfarben gering. Der Pfeil 12 berücksichtigt, dass während des Transports des Druckbogens durch die Maschine ein gewisses Maß an Verdunstung stattfindet, da das mit Farbe und Feuchtmittel benetzte Druckwerk und der bedruckte Bogen feuchter als die umgebende Luft in der Druckmaschine sind.

Die wesentlichsten Feuchtigkeitsströme bilden jedoch die in den Lackierwerken 19a und 19b auf den Druckbogen aufgebrachten Lackschichten, jedenfalls dann, wenn es sich nicht um UV-härtbare Lacke, sondern wasserbasierte Lacke wie z. B. Dispersionslacke handelt. Das ist mit den Pfeilen 19a und 19b symbolisiert.

Ein weiterer sehr wesentlicher Feuchtigkeitsaustausch findet in den Trocknereinheiten 10a und 10b sowie 11a bis 11 d statt. Diesen Trocknereinheiten wird Zuluft aus der Umgebung (Pfeile 20 und 21) mit der im Drucksaal herrschenden relativen Feuchte von ca. 50% zugeführt, die dann aufgeheizt wird (bei Heißlufttrocknern), wenn sie in den Trockner 10a, 10b, 11a bis 11d eintritt, bzw. bei IR-Strahlungstrocknern, wenn sie in den Trockenraum eintritt. Nach dem Wegschlagen eines Teils des Lackauftrages bzw. der Feuchtigkeit des Lackes in das Papiermaterial des Druckbogens soll die Abluft (Pfeile 30 und 31) dann möglichst die in der Lackschicht enthaltene Menge an Wasser in Form von Dampf aus den Trocknereinheiten 10 bzw. 11 austragen, damit die lackierten Bögen auf dem Stapel nicht verblocken. Diese Materialfeuchte des weitergeförderten Druckbogens ist durch den Pfeil 7 symbolisiert. Daneben wird auch in allerdings geringem Maße über den Puderstrom (Pfeil 15) im Ausleger der Druckmaschine und über austretende Fehlluft (Pfeil 16) Feuchtigkeit in die Druckmaschine 1 ein- bzw. ausgetragen.

Es hat sich nun gezeigt, dass der bei einer Druckmaschine der eingangs genannten Art, d. h. einer Offsetdruckmaschine 1 mit einer Lackiereinheit 9a, 9b, die wasserhaltigen Lack verdruckt, und einer oder mehreren thermischen Trocknereinheiten 10, 11, also Heißluft- oder Infrarottrocknern, der Lackauftrag sowie die Zuluft 20 und die Abluft 30 der Trocknereinheiten 10a, 10b die größten Feuchtigkeitsein- bzw. Feuchtigkeitsausträge in die Maschine darstellen, dass dies also die wesentlichsten Feuchtigkeitsströme in dem mit B1 bezeichneten Bilanzraum sind, in dem die Feuchtigkeit des durchlaufenden Druckbogens verändert werden kann. Hierbei geht man davon aus, dass die in der Papierfaser und in der Druckfarbe enthaltene Feuchte von den Trocknereinrichtungen 10a, 10b ohnehin nicht aus dem Druckbogen ausgetrieben werden kann. Bei einer Maschine mit Doppellackwerk wie der hier gezeigten soll, bevor die zweite Lackschicht mit dem Lackwerk 9b aufgebracht wird, die erste Lackschicht mit Hilfe der Trocknereinrichtungen 10a und 10b soweit durchgetrocknet sein, dass die im zweiten Lackierwerk 9b hinzugefügte Lackschicht sich problemlos darüber legt. Beispielsweise kann es sich bei dem zweiten Lack ja auch um UV-Lack handeln, der mit einem noch feuchten Wasserlack nicht reagieren soll/darf. Aber auch wenn es sich im zweiten Lackwerk ebenfalls wässrigen Dispersionslack handelt, muss die erste Lackschicht bereits verfestigt sein, damit die zweite Lackschicht, z. B. für die Erzeugung von besonders dicken Gesamtlackschichten, problemlos aufgebracht werden kann.

Die Lackauftragsmenge lässt sich in der Druckmaschine einstellen. Um den Bogen mit dem gewählten Lackauftrag optimal zu trocknen, lässt die Kenntnis der wesentlichen Betriebsparameter insbesondere der Trocknereinheiten 10a und 10b sowie der Maschinengeschwindigkeit leicht ein optimales Ergebnis erzielen. Dazu ist es jedoch erforderlich, die wesentlichen Kenngrößen in der Feuchtebilanz zu kennen.

Hierzu sind in dem mit B1 bezeichneten Bereich der Druckmaschine eine Reihe von Sensoren vorgesehen, mit denen diese Größen gemessen werden können. Dies wird nachfolgend anhand von Figur 3 erläutert. Zur Messung von relativer Feuchte rF_{L1} und der Temperatur T_{L1} des Zuluftstroms 20 sind in der Nähe der Lufteinlasskanäle 121 für die Trockner 10a und 10b ein Feuchtesensor 120a und ein Temperatursensor 120b angeordnet.

Da hier die relative Feuchte der Umgebungsluft in der Druckerei gemessen wird, können ein Feuchtesensor und ein Temperatursensor ausreichend sein.

Weiterhin sind im Abluftkanal des Trockners 10a und des Trockners 10b entsprechende Feuchtesensoren 130c und Temperatursensoren 130d sowie Drucksensoren 130a und Durchflusssensoren 130b angeordnet. Mit diesen Sensoren lässt sich die Menge pro Zeiteinheit des aus der Maschine ausgetragenen Feuchtigkeitsstroms als Differenz der in die Maschine einfließenden und aus der Maschine wieder herausfließenden Luftfeuchte eindeutig bestimmen. Insbesondere ist es auch möglich, mit den vier genannten Sensoren 130 a bis d für die Abluft auszukommen, wenn die Abluftkanäle 131 der beiden Trockner 10a und 10b zusammengefasst sind. Zur Messung der relativen Luftfeuchte, des Taupunktes oder der Absolutfeuchte können beispielsweise kapazitive Sensoren, Aspirationspsychrometer oder Sensoren verwendet werden, die über die Absorption von Infrarotstrahlung in den Wasserbanden die Feuchte messen.

Sensoren, welche die relative Luftfeuchte messen, können zur Erhöhung der Messgenauigkeit im Übrigen in einem vom Abluftstrom abgezweigten, gekühlten Messluftstrom angeordnet sein. Denn bei Kühlung des Luftstroms nimmt die relative Feuchte zu, sodass die Feuchtemesswerte in einen Bereich wandern, wo die Messungenauigkeit geringer ist, vorausgesetzt, dass es nicht zur Kondensation der Feuchte in dem Messluftstrom kommt. Eine geeignete Messzelle, die letzteres verhindert, ist anhand der Figur 7 am Ende der Darstellung beschrieben.

Die Menge des über den Lackauftrag eingetragenen Wassers wird mit Durchflusssensoren 119 im Zu- und Rücklauf der Lackversorgungseinrichtung der Druckmaschine 1 gemessen. Stattdessen kann die Lackmenge bzw. deren Wasseranteil bei Kammerrakelsystemen auch aus der Differenz der Förderleistungen der Lackzuführpumpe und der Lackabsaugpumpe bestimmt werden. Unter Berücksichtigung der Lacksorte bzw. deren Wassergehalts, der in der Regel für Dispersionslacke bei 60% liegt, errechnet sich auf einfache Weise die Menge des an dieser Stelle eingetragenen Wassers. Eine weitere Möglichkeit zur Messung der verbrauchten Lackmenge besteht darin, das Gewicht bzw. die Gewichtsabnahme des Lackvorratsbehälters mit einer Wägezelle zu erfassen.

Zur Verfeinerung des Verfahrens sind optional weitere Sensoren vorgesehen, mit denen sich der bereits vorhandene Wassergehalt des in das Lackwerk einlaufenden Bogens 14 genauer bestimmen lässt. Hierzu dient ein Sensor 118, der aus dem Feuchtmittelverbrauch in den sechs Druckwerken 8a bis f den Feuchtmitteleintrag 18 ermittelt. Weiterhin sind zwei Temperatursensoren 114 und 117 vorgesehen, die die Temperatur des in das Lackwerk einlaufenden Bogens und die des den Trockner 110b verlassenden Bogens ermitteln. Diese Temperatursensoren dienen dazu, die Ein- und Austrittstemperatur der Bogen zu bestimmen. Aufbauend auf der Feuchtebilanz kann in Ergänzung mit der Temperaturdifferenz, welche der Materialstrom erfährt, eine Energiebilanz des Trocknungsprozesses gezogen werden. Hierfür können beispielsweise Sensoren verwendet werden, die berührungslos über die vom Bogen emittierte Infrarotstrahlung die Temperatur des Bogens messen. Schließlich kann zur Messung der Materialfeuchte im Anlegerstapel 3 bzw. Auslagestapel 7 ein mobiles elektronisches Messgerät, beispielsweise ein Schwertfühler oder ein Aufsetzfühler 103 benutzt werden, der beispielsweise nach dem Prinzip der Mikrowellenabsorption oder Leitfähigkeit eines hygroskopischen Elektrolyten arbeitet.

Verarbeitet werden die Signale der Sensoren in einer Recheneinheit 301 (Figur 5), beispielsweise einem handelsüblichen Mess-PC, an den über entsprechende Schnittstellenadapter die vorstehend genannten Sensoren angeschlossen sind. Im Speicher 302 des Rechners 301 sind für den Trockenprozess relevanten Kenngrößen und Umrechnungsfaktoren gespeichert, wie beispielsweise der Wassergehalt des Lacks, die mathematischen Zusammenhänge zur Umrechnung von relativer Luftfeuchte ϕ in Absolute Feuchte, wie sie im Mollierdiagramm nach Figur 4 veranschaulicht sind, um nur einige zu nennen.

Mit 303 ist die Tastatur des Rechners bezeichnet und mit 304 der Bildschirm. Auf diesem Bildschirm werden nun als Einstellhilfe für das Druckpersonal die wesentlichen Kenndaten des laufenden Lackier- und Trocknungsprozesses graphisch aufbereitet visuell dargestellt. So stellt der Balken 220 ein Maß für die mit der Zuluft 20 in die Trockner 10 einlaufende Wassermenge dar, während der Balken 230 die über die Abluft ausgetragene Wassermenge angibt. Beide sind proportional zum Luftstrom F durch den Trockner, während der Balken 230 in gewissen Grenzen auch über eine Erhöhung der Temperatur T bzw. der Heizleistung des Heißlufttrockners oder eine Erhöhung der Wärmestrahlung des IR-Trockners vergrößert werden kann.

Die möglicherweise noch vorhandene "Trocknerreserve", d. h. die Möglichkeit, den Wassergehalt der Abluft durch Erhöhung der Temperatur bzw. der IR-Strahlung oder des Luftflusses noch zu erhöhen, ist als weiterer mit 240 bezeichneter Teilbalken auf der Anzeige 304 dargestellt.

Der nächste Balken 219 beschreibt die nach Abzug der in den Papierbogen eingetragenen, weggeschlagenen Wassermenge in der aufgetragenen Lackschicht noch enthaltene Menge an Wasser. Erfahrungsgemäß beträgt diese ca. 50 bis 60 % der insgesamt über das Lackieren auf den Bogen aufgebrachten Wassermenge.

Einen Bogen mit trockener Lackschicht erhält man, wenn die Oberkante des Balkens 219 die Oberkante des Balkens 230 nicht bzw. nicht wesentlich überschreitet. Als Differenz ist in einem weiteren Balken 200 die Restfeuchte der Lackschicht des aus dem Trockner 10b auslaufenden Bogens dargestellt. Diese Restfeuchte lässt sich vermindern einerseits durch Verringerung des Lackauftrags oder durch Verringern der Maschinengeschwindigkeit. Diese Angaben sind als Hilfestellung für den Benutzer in Form entsprechender Symbole-L und -V mit einem abwärtsgerichteten Pfeil angegeben. Andererseits lässt sich die Restfeuchte 200 auch verringern durch Erhöhung der Trocknertemperatur +T oder Erhöhung des Luftdurchsatzes +F, was ebenfalls wieder durch entsprechende Symbole am Balken 230 symbolisiert ist.

Weiterhin dienen Popup-Menüs 306 beim Anfahren der Balken mit dem Mausezeiger 309 zur Anzeige der exakten Messwerte im Zuluft- oder Abluftkanal des Trockners.

Ein gutes Trocknungsergebnis für den Bogen erhält man, wenn der Wasserauftrag durch den Lackauftrag im Lackierwerk 19a (100 %) in etwa der Summe der im Trockner als Dampf abgeführten Wassermenge (50 bis 60 %) und der in das Papier unterhalb der Lackschicht weggeschlagenen Wassermenge (40 bis 50 %) entspricht. Bei der eingangs genannten Druckmaschine Speedmaster XL105 betrieben bei der maximalen Fortdruckgeschwindigkeit von 18000 Bögen pro Stunde im Bogenformat Format 105 cm mal 75 cm bei einem typischen nassen Lackauftrag von 3,5 µm entspricht das einem Wassereintrag F_{H20} von 29 1/h, von denen erfahrungsgemäß 50% ins Papier wegschlagen und so 50 % im Lack verbleiben. Dieser Erfahrungswert lässt sich genauer ermitteln bzw. verifizieren, wenn die Papierfeuchte des Bogens nach dem Verlassen des Trockners bzw. im Ablagestapel gemessen wird. Deshalb werden die Trocknereinheiten 10a und 10b zweckmäßig so betrieben, dass 50% des über den Pfeil 19a symbolisierten Wassereintrags vermittels der ersten Lackschicht in den beiden Trocknern 10a und 10b weitestgehend in Form von Dampf wieder ausgetragen wird.

Diese Verhältnisse sind in dem Mollierdiagramm nach Figur 4 wiedergegeben. Die Luft im Drucksaal besitzt eine relative Feuchte von 51 % bei einer Umgebungstemperatur von 25 Grad Celsius. Dies entspricht einer Beladung mit 10 Gramm Wasser pro Kilogramm trockener Luft (Punkt A).

Im Heißlufttrockner 10a bzw. 10b wird diese Zuluft auf 80 Grad Celsius erhitzt und hat dann noch eine relative Feuchte von 3,4% (Punkt B). Dies ändert jedoch nichts an der Beladung mit 10 Gramm Wasser pro Kilogramm trockener Luft.

Nach dem Kontakt der erhitzten Zuluft mit dem feuchten, lackierten Bogen besitzt die aus den Trocknereinheiten 10a und 10b abgesaugte Abluft eine Temperatur von 58 Grad Celsius und eine relative Feuchte von 12,7%. Dies entspricht einer Beladung mit 14,5 Gramm Wasser pro Kilogramm trockener Luft (Punkt C). Gemessen werden kann die relative Feuchte auch in einem gekühlten Abluftbypass bei 35 Grad Celsius. Dort hat sie dann eine relative Feuchte von ϕ = 0,4, was aber nichts an ihrer Beladung mit 14,5 Gramm Wasser pro kg trockener Luft ändert (Punkt D).

Während des Betriebs mit einer Fortdruckgeschwindigkeit v von 18000 Bögen pro Stunde blasen die Gebläse der Trockner 10a und 10b einen Volumenstrom von V = 3000 Kubikmeter Luft pro Stunde bzw. 3300 Kilogramm (trockene) Luft pro Stunde durch die Trocknereinheiten. Auf diesem Wege verlassen also gemessen als Differenz zum bereits in der Zuluft enthaltenen Wasser bzw. Feuchtestrom 15 Kilogramm Wasserdampf pro Stunde die Druckmaschine im Bereich des Trockners.

Die Darstellung nach Figur 5 zeigt anschaulich, dass sich die Restfeuchte des den Trockner 10b verlassenden Bogens nicht nur über eine Erhöhung der Heizleistung bzw. über die Menge des über die Abluft ausgetragenen Wassers bzw. Wasserdampfes sondern durch Einflussnahme auf eine Reihe weiterer Größen beeinflussen lässt. Beispielsweise lässt sich neben den klassischen Maßnahmen wie Verringerung des Lackauftrags oder Verminderung der Maschinengeschwindigkeit auch durch die Verwendung vorgetrockneter Luft oder eine Reduzierung der Feuchte des in das Lackwerk einlaufenden Bogens in nachvollziehbarer Weise Einfluss auf das Trocknungsergebnis nehmen.

Eine alternative Möglichkeit zur Visualisierung der Messergebnisse der Sensoren ist in Figur 6 dargestellt. Dort ist der die Trockner 1 0a und b sowie das Lackwerk 9a enthaltende Teil der Druckmaschine 1 dargestellt und die Messwerte der Sensoren sind wertemäßig eingeblendet, wobei Pfeile direkt die Verbindung zwischen den Messorten der Sensoren und den angezeigten Messwerten für die relative Feuchte rF, Temperatur T, Druck p und Lackmengen-Durchfluss F_{L} darstellen. In dieser Darstellung kann von der Anzeige der Istwerte umgeschaltet werden auf eine Anzeige der Abweichung zu selbst gesetzten oder - beispielsweise aus einem früheren Auftrag ermittelten und dann abgespeicherten Sollwerten für Temperatur, Feuchte und Lackmenge. Bei Überschreitung von Toleranzgrenzen können außerdem Fehlermeldungen auf dem Bildschirm sichtbar gemacht werden.
In gleicher Weise wie für den Bilanzraum des Lackierens und Trocknens über das erste Lackwerk 9a der Druckmaschine 1 lässt sich auch ein Bilanzraum B2 für das zweite Lackwerk 9b sowie die Trockner 11 a bis d für die Druckmaschine 1 aufbauen und darstellen. Zur graphischen Darstellung des zweiten Bilanzraums am Bildschirm 304 (Figur 5) kann durch entsprechende Eingaben über die Tastatur 303 der Rechner 301 die Bildschirmdarstellung entsprechend umschalten und auf die in der Zuluft 21 bzw. Abluft 31 angeordneten und den Lackstrom 19b messende Sensoren umschalten.

Des Weiteren verfügt der Rechner 301 über eine Datenleitung 307, die ihn mit der Maschinensteuerung der Druckmaschine verbindet. Auf diesem Wege können am Bildschirm 304 interaktiv vorgenommene Änderungen der Heizleistung bzw. des Luftvolumenstroms der Trockner, der Lackauftragsmenge und der Maschinengeschwindigkeit direkt an die Maschinensteuerung übergeben werden und müssen dort nicht separat vorgenommen werden.

In Figur 7 ist eine Messzelle zur genaueren Messung der relativen Feuchte in der Abluft der Trockner 10a/10b beschrieben: Die Messzelle besitzt ein topfartiges oder kastenförmiges Gehäuse 401, das bodenseitig mit einem Lufteinlassstutzen 402 und versetzt gegenüber liegend etwa mittig bezogen auf die Wandung des topfförmigen bzw. kastenförmigen Gehäuses einen Luftauslassstutzen 403 aufweist. Der Lufteinlassstutzen 402 besitzt einen sehr viel größeren Querschnitt als der Luftauslassstutzen 403, um zu erreichen, dass sich in der Messzelle das Druckniveau nicht verändert, sondern etwa dem Druck des Hauptstroms der Trocknerabluft entspricht, von dem der Messstrom abgezweigt wird.

Ein grobes Gitter 404 im Lufteinlassstutzen verhindert das Eindringen von Fremdkörpern in die Messzelle. Ein feineres Staubfilter 405 teilt die Messzelle zwischen dem Lufteinlassstutzen und dem Luftauslassstutzen. Wegen seines großen Durchmessers, der dem der Messzelle entspricht, stellt das Staubfilter 405 keinen nennenswerten Strömungswiderstand dar. Es teilt das Volumen der Messzelle in einen Eingangsbereich 415, in dem die Luft noch die Temperatur und Feuchte des Hauptabluftstroms besitzt, und in ein Messvolumen 416, in dem die Luft wie nachstehend ausgeführt gekühlt und bezüglich Temperatur und relativer Luftfeuchte vermessen wird.

Den Deckel der Messzelle bildet ein Ring 418, in dem ein Peltierelement 410 aufgenommen ist. Das Peltierelement ist beidseitig mit Kühlkörpern versehen, wobei der Kühlkörper 414 die "heiße" Seite des Peltierelements auf Umgebungstemperatur hält, was durch einen Lüfter 413 unterstützt wird. Peltierelement 410, Kühlkörper 414 und Lüfter 413 bilden eine handelsübliche Baueinheit, wie sie beispielsweise zur Kühlung von elektronischen Bauelementen benutzt wird. Solche Baueinheiten sind relativ preiswert erhältlich.

Der Zwischenring 418 besteht aus wärmeisolierendem Material, um einen thermischen Kurzschluss zwischen den beiden Seiten des Peltierelements zu verhindern.

Auf dem Kühlkörper 407 an der "kalten" Seite des Peltierelements 410 liegt ein Gitter 406 aus Metall auf. Das Gitter 406 ist relativ grobmaschig und erlaubt den Durchtritt von Luft zwischen dem Messvolumen 416 und dem darunter liegenden Sensorbereich. Das Gitter 406 steht im thermischen Kontakt mit dem Kühlkörper 407 und nimmt deshalb dessen Temperatur an. Aufgrund der sehr großen Oberfläche von Kühlkörper 407 und Gitter 406 nimmt die aus dem Messvolumen 416 durch das Gitter 406 hindurchtretende und zum Sensor 408 gelangende Luft die Temperatur des Kühlkörpers an. Diese wird auf ca. 35 °C gehalten, um ein Auskondensieren der Feuchtigkeit der Luft im Bereich des Sensors zu verhindern.

Der Sensor 408 ist ein preiswerter, handelsüblicher Sensor zur Messung der relativen Luftfeuchte und der Temperatur, wie er z. B. von der Firma Sensirion Inc., Westlake Village, California, USA, unter der Bezeichnung SHT75 verkauft wird. Beide Werte, der Wert der relativen Luftfeuchte und der Temperaturmesswert, dienen dazu, um wie anhand der übrigen Figuren beschrieben, die absolute Feuchte in der Abluft der Trockner 10a/10b zu bestimmen. Gleichzeitig dient das Temperaturmesselement auf dem Sensor 408 dazu, die Temperatur in der Messzelle auf bezüglich der Auskondensation von Wasserdampf unkritische Werte zwischen ca. 25° bis 40°C mit Hilfe des Peltierelements 410 zu regeln. Ein zusätzlicher Schutz gegen Kondensation lässt sich dadurch erreichen, dass man auch das Messsignal der relativen Feuchte mit berücksichtigt. Beispielsweise kann bei einem Überschreiten von rF > 80 % die Temperatur in dem Messvolumen 416 angehoben werden, indem das Peltierelement 410 nach Umpolen der Stromrichtung zum Heizen verwendet wird. In dem Fall kann das Peltierelement 410 mit Hilfe des Feuchtesignals und des Temperatursignals des Sensors 408 so gesteuert und geregelt werden, dass der Sensor stets in einem bezüglich der Auskondensation von Dampf unkritischen, aber in Bezug auf die Messgenauigkeit der Feuchtemessung optimalen Klimabereich arbeitet.

Im vorliegenden Beispiel wurde die Erfindung anhand einer erstellten Feuchtebilanz beschrieben, da bei der Verwendung von Dispersionslacken die wesentlichen Stoffströme Wasser beinhalten. Daneben ist es in gleicher Weise möglich, z. B. bei der Verwendung von auf (organischen) Lösungsmitteln basierten Lacken, den Ein- und Austrag der Lösungsmittel, z. B. des IPA (Isopropanol) zu bilanzieren und diese Bilanz für die Optimierung durch den Drucker visuell zur Verfügung zu stellen.

### Bezugszeichenliste

- 1: Offsetdruckmaschine
- 2: Anleger
- 3: unbedruckter Papierstapel
- 4: Pfeil (Anlegerpapierfeuchte)
- 5: Ausleger
- 6: Bogenauslagestapel
- 7: Pfeil (Papierfeuchte Ausleger)
- 8a bis 8f: Druckwerke
- 9a: erstes Lackierwerk
- 9b: zweites Lackierwerk
- 10a, 10b: Trocknereinheiten
- 11a bis 11d: Trocknereinheiten
- 12: Pfeil (Verdunstung)
- 13: Pfeil (Feuchtwassereintrag)
- 14: Pfeil (Bogen)
- 15: Pfeil (Puderstrom)
- 16: Pfeil (austretende Fehlluft)
- 17: Pfeil (Feuchtigkeit Bogen)
- 18: Pfeil (Feuchtmitteleintrag)
- 19a, 19b: Pfeile (Lackmenge)
- 20, 21: Pfeil (Zuluft)
- 30, 31: Pfeil (Abluft)
- 103: mobiles elektronisches Messgerät
- 114, 117: Temperatursensoren
- 118: Sensor
- 119: Durchflusssensor
- 120a: Feuchtesensor
- 120b: Temperatursensor
- 121: Lufteinlasskanal
- 130a: Drucksensor
- 130b: Durchflusssensor
- 130c: Feuchtesensoren
- 130d: Temperatursensoren
- 131: Luftauslasskanal
- 219: Balken (Wassermenge in Lackschicht)
- 220: Balken (Abluftwassermenge)
- 230: Balken (Zuluftwassermenge)
- 240: Teilbalken
- 301: Recheneinheit
- 302: Speicher
- 303: Tastatur des Rechners
- 304: Bildschirm
- 306: Popup-Menü
- 307: Datenleitung
- 308: Maus
- 309: Mauszeiger
- 401: Messzelle
- 402: Lufteinlassstutzen
- 403: Luftauslassstutzen
- 404: Gitter
- 405: Staubfilter
- 406: Gitter
- 407: Kühlkörper
- 408: Sensor
- 410: Peltierelement
- 413: Lüfter
- 414: Kühlkörper
- 415: Eingangsbereich
- 416: Messvolumen
- 418: Ring

- B1, B2: Bilanzraum
- V: Luftvolumenstrom
- T: Temperatur
- rF: relative Feuchte
- p: Luftdruck
- F: Durchfluss (Lack / Wasser)
- v: Druckgeschwindigkeit

## Patentansprüche

1. Verfahren zur Ermittlung von Betriebsparametern einer Druckmaschine (1), insbesondere Bogenoffsetdruckmaschine, mit mindestens einer Steuereinrichtung, mehreren Druckwerken (8a - 8f) sowie mindestens einem Lackierwerk (9a, b) und mindestens einer Trocknereinrichtung (10,11), bei dem den Trocknungsgrad des Bedruckstoffs bestimmende Größen (V, T, rF, p) ermittelt und zur Optimierung des Trocknungsprozesses verwendet werden, wobei die den Trocknungsprozess beeinflussenden wesentlichen Stoffströme mindestens für den Bereich (B1, B2) der Druckmaschine (1) ermittelt werden, der die Trocknereinrichtung (10 bzw. 11) enthält, **dadurch gekennzeichnet,**
**dass** mindestens die Feuchtebeladung der Zuluft (20) und die Feuchtebeladung der Abluft (30) der Trocknereinrichtung (10a, b) ermittelt werden.

2. Verfahren nach Anspruch 1,
wobei wesentliche Kenndaten der ermittelten Stoffströme (19, 20, 30) visuell dargestellt werden.

3. Verfahren nach Anspruch 1 oder 2,
wobei zusätzlich die mit dem Bedruckstoff herantransportierte Feuchtigkeit (14, 18), insbesondere die des Lackauftrages (18) ermittelt wird.

4. Verfahren nach einem der Ansprüche 1 bis 3,
wobei zusätzlich die Feuchte (17) des die Trocknereinrichtung (10b) bzw. die Druckmaschine verlassenden Bedruckstoffes ermittelt wird.

5. Verfahren nach Anspruch 1 oder 2,
wobei die in die Trocknereinrichtung (10a, b) pro Zeiteinheit zugeführte Wassermenge und/oder die pro Zeiteinheit abgeführte Wassermenge ermittelt werden.

6. Verfahren nach Anspruch 5,
wobei zur Ermittlung der Wassermenge die Volumenströme der Zuluft (20) und der Abluft (30) und/oder die Menge (19) des verdruckten Lackes gemessen wird.

7. Verfahren nach einem der Ansprüche 1 bis 6,
wobei zusätzlich die Temperatur (T) der Zuluft (20) und die Temperatur der Abluft (30) der Trocknereinrichtung (10a, 10b) gemessen wird.

8. Verfahren nach einem der Ansprüchen 1 bis 7,
wobei zusätzlich die Temperatur (T) des Bedruckstoffes vor und/oder nach dem Durchlaufen der Trocknereinrichtung (10a, 10b) ermittelt wird.

9. Verfahren nach einem der Ansprüchen 1 bis 8,
wobei wesentliche Parameter der ermittelten Stoffströme (14, 17, 19, 20, 30) zur Steuerung der Trocknerleistung und/oder der Maschinengeschwindigkeit (v) verwendet werden.

10. Verfahren nach einem der Ansprüche 1 bis 9,
wobei aus den Stoffströmen eine Feuchtebilanz für einen oder mehrere Bereiche (B1, B2) der Druckmaschine ermittelt wird.

11. Verfahren nach Anspruch 2,
wobei die Darstellung (304) der Stoffströme mit größenveränderlichen Symbolen (219, 220, 230) erfolgt.

12. Verfahren nach Anspruch 2,
**dadurch gekennzeichnet,**
**dass** bei der Darstellung der Kenndaten der Stoffströme die Messwerte der Kenndaten und der Messort dargestellt werden.

13. Verfahren nach einem der Ansprüche 2 bis 12,
**dadurch gekennzeichnet,**
**dass** bei der Darstellung der Kenndaten mindestens teilweise Abweichungen von Sollwerten angezeigt werden.

14. Verfahren nach einem der Ansprüche 1 bis 12,
wobei die Druckmaschine mehrere Trocknereinrichtungen (10a, b; 11a - d) aufweist und für die verschiedenen Trocknereinrichtungen, Teilstoffströme (30, 31) ermittelt werden.

15. Verfahren nach einem der Ansprüche 2 bis 14,
**dadurch gekennzeichnet,**
**dass** bei der Darstellung der Kenndaten Grenzwerte eingeblendet werden, innerhalb derer der Trocknungsprozess stabil arbeitet.

16. Verfahren nach einem der Ansprüche 1 bis 12,
**dadurch gekennzeichnet,**
**dass** der Verlauf der gemessenen Kenndaten der Stoffströme protokolliert wird.

17. Verfahren nach Anspruch 1 oder 2,
wobei die Druckmaschine mindestens ein Lackierwerk (9a, 9b) für Dispersionslacke und eine thermische Trocknereinrichtung (10, 11) besitzt,
und zumindest die Luftfeuchte in der Abluft der Trocknereinrichtung gemessen wird.

18. Druckmaschine, insbesondere Bogenrotationsdruckmaschine (1), mit mindestens einer dieser zugeordneten Steuerungseinrichtung, mehreren Druckwerken (8a - d) sowie mindestens einem Lackierwerk (9a, b) und mindestens einer Trocknereinrichtung (10a, b; 11a - d) sowie Sensoren (117, 118, 119, 120, 130, 106, 103) zur Messung von den Trocknungsprozess des Bedruckstoffs bestimmenden Größen, wobei der Trocknereinrichtung (10a, b) Sensoren (117, 118, 119, 120, 130, 106, 103) zur Gewinnung von Messwerten für die Ermittlung der den Trocknungsprozess beeinflussenden wesentlichen Stoffströme zugeordnet sind, und dass eine Recheneinheit (301) vorhanden ist, in der die Messwerte der Sensoren zur Ermittlung der Stoffströme verarbeitet werden,
**dadurch gekennzeichnet,**
**dass** Sensoren (120a, 130a) zur Ermittlung der Feuchtebeladung der Zuluft (20) und der Abluft (30) der Trocknereinheit (10a, b) vorgesehen sind.

19. Druckmaschine nach Anspruch , 18,
**gekennzeichnet durch**
eine mit der Recheneinheit (301) verbundenen Anzeigeeinrichtung (304), auf der Kenndaten der ermittelten Stoffströme visuell darstellbar sind.

20. Druckmaschine nach einem der Ansprüche 18 bis 19,
wobei zusätzlich mindestens ein Sensor (118) zur Messung der pro Zeiteinheit verdruckten Lackmenge vorgesehen ist.

21. Druckmaschine nach einem der Ansprüche 18 bis 20,
**gekennzeichnet durch**
mindestens einen die Feuchtigkeit des in die Trocknereinrichtung transportierten und/oder die Trocknereinheit verlassenden Bedruckstoffes messenden Sensor (103, 118, 106).

22. Druckmaschine nach einem der Ansprüche 18 bis 21,
**gekennzeichnet durch**
ein Rechenprogramm für den Rechner (301) zur Ermittlung der in die Trocknereinheit (9a, b) zugeführten und abgeführten Wassermenge.

23. Druckmaschine nach einem der Ansprüche 18 bis 22,
**gekennzeichnet durch**
mindestens einen Sensor (130b) zur Ermittlung des Volumenstromes der Zuluft bzw. der Abluft der Trocknereinrichtung(en).

24. Druckmaschine nach einem der Ansprüche 18 bis 23,
**gekennzeichnet durch**
Temperatursensoren (120b, 130d) zur Ermittlung der Temperatur des Zuluftstromes und des Abluftstroms der Trocknereinrichtung(en).

25. Druckmaschine nach einem der Ansprüche 18 bis 24,
**gekennzeichnet durch**
Temperatursensoren (114, 117) zur Ermittlung der Temperatur des Bedruckstoffes vor und nach dem Durchlaufen der Trocknereinrichtung(en).

26. Druckmaschine nach einem der Ansprüche 18 bis 25,
**gekennzeichnet durch**
eine Datenverbindung (307) zwischen der Recheneinheit (301) und der Steuerung der Druckmaschine.

27. Druckmaschine nach einem der Ansprüche 18 bis 25,
wobei die Recheneinheit Teil der Steuerung der Druckmaschine ist.

28. Druckmaschine nach den Ansprüchen 19 bis 27,
wobei die Anzeigeeinrichtung Teil des Bedienpults der Druckmaschine ist.

29. Druckmaschine nach einem der Ansprüche 18 bis 28,
wobei die Druckmaschine mehrere Trocknereinrichtungen (10a, b; 11a - d) aufweist und einzelnen Trocknereinheiten (10a, b) ein separater Sensor zur Messung der Feuchte der Abluft zugeordnet sind.

30. Druckmaschine nach Anspruch 29,
wobei jeder Trocknereinheit (10, 11) ein separater Temperatursensor zugeordnet ist.

31. Druckmaschine nach einem der Ansprüche 18 bis 19,
wobei die Druckmaschine mindestens ein Lackierwerk (9a, 9b) für Dispersionslacke und eine thermischen Trocknereinrichtung (10a, 10b, 11a bis 11d) besitzt und
im Abluftkanal der Trocknereinrichtung (10, 11) mindestens ein Sensor zur Messung der Luftfeuchte der Abluft angeordnet ist.

32. Druckmaschine nach Anspruch 18 oder 31,
wobei der Sensor (130c, d) zur Messung der Feuchte des Abluftstroms in einem gekühlten Messluftstrom angeordnet ist.

33. Druckmaschine nach Anspruch 32,
**gekennzeichnet durch**
eine Messzelle (401) mit einem Peltierelement (410) zur Abkühlung eines vom Hauptluftstrom abgezweigten Messluftstroms, wobei der Feuchtesensor (408) zusammen mit einem Temperatursensor in der Messzelle (401) angeordnet ist.

34. Druckmaschine nach Anspruch 31 mit einer Anzeigeeinrichtung zur Darstellung der Feuchte oder der über die Abluft ausgetragenen Wassermenge.

## Claims

1. Method of determining operating parameters of a printing press (1), in particular a sheet-fed offset printing press, including at least one control device, a number of printing units (8a-8f) as well as at least one varnishing unit (9a, b) and at least one dryer device (10, 11), wherein parameters (V, T, rF, p) determining the degree of drying of the printing material are established and used to optimize the drying process, wherein the essential material flows that influence the drying process are determined for at least that region (B1, B2) of the printing press (1) that contains the dryer device (10, 11, respectively),
**characterized**
**in that** at least the moisture content of the supply air (20) and the moisture content of the exhaust air (30) of the dryer device (10a, b) are determined.

2. Method according to claim 1,
wherein essential characteristic data of the determined material flows (19, 20, 30) are displayed visually.

3. Method according to claim 1 or 2,
wherein additionally the moisture (14, 18) brought in by the printing material, in particular that of the applied varnish (18), is determined.

4. Method according to any one of claims 1 to 3,
wherein additionally the dampness (17) of the printing material exiting the dryer device (10b) and/or the printing press is determined.

5. Method according to claim 1 or 2,
wherein the amount of water introduced into the dryer device (10a, b) per unit of time and/or the amount of water discharged per unit of time are determined.

6. Method according to claim 5,
wherein to establish the amount of water, the volume flows of the supply air (20) and of the exhaust air (30) and/or the amount (19) of applied varnish are measured.

7. Method according to any one of claims 1 to 6,
wherein additionally the temperature (T) of the supply air (20) and the temperature of the exhaust air (30) of the dryer device (10a, 10b) are measured.

8. Method according to any one of claims 1 to 7,
wherein additionally the temperature (T) of the printing material is established before and/or after it passes through the dryer device (10, 10b).

9. Method according to any one of claims 1 to 8,
wherein essential parameters of the established material flows (14, 17, 19, 20, 30) are used to control the drying power and/or the machine speed (v).

10. Method according to any one of claims 1 to 9,
wherein a moisture balance for one or more regions (B1, B2) of the printing press is determined form the material flows.

11. Method according to claim 2,
wherein the displaying (304) of the material flows is done using symbols (219, 220, 230) that are variable in size.

12. Method according to claim 2,
**characterized**
**in that** when the characteristic data of the material flows is displayed, the measured values of the characteristic data and the location of measurement are displayed.

13. Method according to any one of claims 2 to 12,
**characterized**
**in that** when the characteristic data is displayed, deviations from desired values are displayed at least partially.

14. Method according to any one of claims 1 to 12,
wherein the printing press includes several dryer devices (10a, b; 11a-d) and wherein partial material flows (30, 31) are determined for the different dryer devices.

15. Method according to any one of claims 2 to 14,
**characterized**
**in that** when the characteristics are displayed, limiting values are shown within which the drying process operates in a stable way.

16. Method according to any one of claims 1 to 12,
**characterized**
**in that** the progress of the measured characteristic data of the material flows is logged.

17. Method according to any one of claims 1 to 12,
wherein the printing press has at least one varnishing unit (9a, 9b) for dispersion varnishes and a thermal dryer device (10, 11), and wherein at least the air humidity in the exhaust air of the dryer device is measured.

18. Printing press, in particular sheet-fed rotary printing press (1), having at least one control device assigned to the printing press, several printing units (8a-d) as well as at least one varnishing unit (9a, b) and at least one dryer device (10a, b; 11a-d) as well as sensors (117, 118, 119, 120, 130, 106, 103) for measuring parameters that determine the drying process of the printing material, wherein sensors (117, 118, 119, 120, 130, 106, 103) are assigned to the dryer device (10a, b) to establish measured values for the determination of the essential material flows that influence the drying process and wherein a computing unit (301) is present in which the values measured by the sensors to establish the material flows are processed,
**characterized**
**in that** sensors (120a, 130a) are provided to determine the moisture content of the supply air (20) and of the exhaust air (30) of the dryer unit (10a, b).

19. Printing press according to claim 18,
**characterized**
**by** a display device (304) connected to the computing unit (301) to visually display the characteristics of the established material flows.

20. Printing press according to any one of claims 18 to 19,
wherein additionally, at least one sensor (118) is provided to measure the amount of varnish applied per unit of time.

21. Printing press according to any one of claims 18 to 20,
**characterized**
**by** at least one sensor (103, 118, 106) measuring the moisture of the printing material transported into the dryer device and/or exiting the dryer unit.

22. Printing press according to any one of claims 18 to 22,
**characterized**
**by** a computer programme for the computing unit (301) for determining the amount of water fed to and removed from the dryer unit (9a, b).

23. Printing press according to any one of claims 18 to 22,
**characterized**
**by** at least one sensor (130b) for determining the volume flow of the supply air and of the exhaust air of the dryer device(s), respectively.

24. Printing press according to any one of claims 18 to 23,
**characterized**
**by** temperature sensors (120b, 130d) for determining the temperature of the flow of supply air and of the flow of exhaust air of the dryer device(s).

25. Printing press according to any one of claims 18 to 24,
**characterized**
**by** temperature sensors (114, 117) for determining the temperature of the printing material before and after it has passed through the dryer device(s).

26. Printing press according to any one of claims 18 to 25,
**characterized**
**by** a data connection (307) between the computing unit (301) and the control unit of the printing press.

27. Printing press according to any one of claims 18 to 25,
wherein the computing unit is part of the control unit of the printing press.

28. Printing press according to any one of claims 19 to 27,
wherein the display device is part of the control console of the printing press.

29. Printing press according to any one of claims 18 to 28,
wherein the printing press has several dryer devices (10a, b; 11a-d) and wherein a separate sensor for measuring the moisture of the exhaust air are assigned to individual dryer units (10a, b).

30. Printing press according to claim 29,
wherein a separate temperature sensor is assigned to each dryer unit (10, 11).

31. Printing press according to any one of claims 18 to 19,
wherein the printing press has at least one varnishing unit (9a, 9b) for dispersion varnishes and a thermal dryer device (10a, 10b, 11a to 11d) and wherein at least one sensor for measuring the air humidity of the exhaust air is arranged in the exhaust duct of the dryer device (10, 11).

32. Printing press according to claim 18 or 31,
wherein the sensor (130c, d) for measuring the moisture of the exhaust airstream is arranged in a cooled measurement airstream.

33. Printing press according to claim 31,
**characterized**
**by** a measuring cell (401) in a Peltier element (410) for cooling a measurement airstream diverted form a main airstream, the moisture sensor (408) being arranged in the measuring cell (401) together with a temperature sensor.

34. Printing press according to claim 31 including a display device for displaying the moisture or the amount of water removed by the exhaust air.

## Revendications

1. Procédé pour la détermination de paramètres de fonctionnement d'une machine à imprimer (1), en particulier d'une machine à imprimer offset à feuilles avec au moins un dispositif de commande, plusieurs groupes à imprimer (8a - 8f) ainsi qu'au moins un groupe de vernissage (9a, b) et au moins un dispositif de séchage (10,11), pour lequel les dimensions (V, T, rF, p) définissant le degré de séchage de la matière imprimée sont déterminées et utilisées pour l'optimisation du processus de séchage, les flux de matière influençant le processus de chauffage étant déterminés pour au moins la zone (B1, B2) de la machine à imprimer (1) qui contient le dispositif de séchage (10 ou 11), **caractérisé en ce**
**qu'**au moins la charge d'humidité de l'air d'amenée (20) et la charge d'humidité de l'air d'échappement (30) du dispositif de séchage (10a, b) sont déterminées.

2. Procédé selon la revendication 1,
pour lequel des données caractéristiques essentielles des flux de matière déterminés (19, 20, 30) sont représentés visuellement.

3. Procédé selon la revendication 1 ou 2,
pour lequel, en supplément, l'humidité (14, 18) transportée avec la matière imprimée, en particulier celle de la couche de vernis (18), est déterminée.

4. Procédé selon l'une des revendications 1 à 3,
pour lequel, en supplément, l'humidité (17) de la matière imprimée quittant le dispositif de séchage (10b) ou la machine à imprimer est déterminée.

5. Procédé selon la revendication 1 ou 2,
pour lequel la quantité d'eau amenée par unité de temps dans le dispositif de séchage (10a, b) et/ou la quantité d'eau évacuée par unité de temps sont déterminées.

6. Procédé selon la revendication 5,
pour lequel les flux volumiques de l'air d'arrivée (20) et de l'air d'échappement (30) et/ou la quantité (19) du vernis imprimé sont mesurés pour la détermination de la quantité d'eau.

7. Procédé selon l'une des revendications 1 à 6,
pour lequel la température (T) de l'air d'amenée (20) et la température de l'air d'échappement (30) du dispositif de séchage (10a, 10b) sont mesurées en supplément.

8. Procédé selon l'une des revendications 1 à 7,
pour lequel la température (T) de l'air d'amenée avant et/ou après la traversée du dispositif de séchage (10a, 10b) est déterminée en supplément.

9. Procédé selon l'une des revendications 1 à 8,
pour lequel des paramètres essentiels déterminés des flux de matière (14, 17, 19, 20, 30) sont utilisés pour la commande de la puissance de séchage et/ou de la vitesse de machine (v).

10. Procédé selon l'une des revendications 1 à 9,
pour lequel un bilan d'humidité pour une plusieurs zones (B1, B2) de la machine à imprimer est déterminé à partir des flux de matière.

11. Procédé selon la revendication 2,
pour lequel la représentation (304) des flux de matière s'effectue à l'aide de symboles (219, 220, 230) de grandeur variable.

12. Procédé selon la revendication 2,
**caractérisé en ce**
**que** dans la représentation des données caractéristiques des flux de matière, les valeurs de mesure des données caractéristiques et le lieu de mesure sont représentés.

13. Procédé selon l'une des revendications 2 à 12,
**caractérisé en ce**
**que** dans la représentation des données caractéristiques, des divergences au moins partielles de valeurs de consigne sont affichées.

14. Procédé selon l'une des revendications 1 à 12,
pour lequel la machine à imprimer présente plusieurs dispositifs de séchage (10a, b; 11a - d) et des flux de matières partiels (30, 31) sont déterminés pour les différents dispositifs de séchage.

15. Procédé selon l'une des revendications 2 à 14,
**caractérisé en ce**
**que** dans la représentation des données caractéristiques, des valeurs limites sont affichées, à l'intérieur desquelles le processus de séchage travaille de manière stable.

16. Procédé selon l'une des revendications 1 à 12,
**caractérisé en ce**
**que** la courbe des données caractéristiques mesurées des flux de matière est protocolée.

17. Procédé selon la revendication 1 ou 2,
pour lequel la machine à imprimer possède au moins un groupe de vernissage (9a, 9b) pour vernis de dispersion, et un dispositif de séchage thermique (10, 11),
et au moins l'humidité de l'air étant mesurée dans l'air d'échappement du dispositif de séchage.

18. Machine à imprimer, en particulier machine à imprimer rotative à feuilles (1) avec au moins un dispositif de commande associé à cette dernière, plusieurs groupes à imprimer (8a-d) ainsi qu'au moins un groupe de vernissage (9a, b) et au moins un dispositif de séchage (10a, b ; 11a-d) ainsi que des capteurs (117, 118, 119, 130, 106, 103) pour la mesure des grandeurs déterminant le processus de séchage de la matière à imprimer, **caractérisée en ce que** le dispositif de séchage (10a, b) est associé à des capteurs (117, 118, 119, 130, 106, 103) pour obtenir des valeurs de mesure afin de déterminer les flux de matière essentiels influençant le processus de séchage, et **en ce qu'**une unité informatique (301) est prévue, dans laquelle les valeurs de mesure des capteurs sont traitées pour déterminer les flux de matière,
**caractérisée en ce**
**que** des capteurs (120a, 130a) sont prévus pour la détermination de la charge d'humidité de l'air d'amenée (20) et de l'air d'échappement (30) du dispositif de séchage (10a, b).

19. Machine à imprimer selon la revendication 18,
**caractérisée en ce**
**qu'**un dispositif d'affichage (304) est relié à l'unité informatique (301), sur lequel des données caractéristiques des flux de matière déterminés sont visuellement représentables.

20. Machine à imprimer selon l'une des revendications 18 à 19,
pour laquelle au moins un capteur (118) est prévu pour la mesure de la quantité de vernis imprimée par unité de temps.

21. Machine à imprimer selon l'une des revendications 18 à 20,
**caractérisée par**
au moins un capteur (103, 118, 106) mesurant l'humidité de la matière imprimée transportée dans le dispositif de séchage et/ou quittant l'unité de séchage.

22. Machine à imprimer selon l'une des revendications 18 à 21,
**caractérisée par**
un programme informatique pour l'ordinateur (301) en vue de la détermination de la quantité d'eau amenée dans et évacuée et hors de l'unité de séchage (9a, b).

23. Machine à imprimer selon l'une des revendications 18 à 22,
**caractérisée par**
au moins un capteur (130b) pour la détermination du flux volumique de l'air d'arrivée et/ou de l'air d'échappement du/des dispositif(s) de séchage.

24. Machine à imprimer selon l'une des revendications 18 à 23,
**caractérisée par**
des capteurs de température (120b, 130d) pour la détermination de la température du flux d'air d'amenée et du flux d'air d'échappement du/des dispositif(s) de séchage.

25. Machine à imprimer selon l'une des revendications 18 à 24,
**caractérisée par**
des capteurs de température (114, 117) pour la détermination de la température de la matière imprimée avant et après la traversée du/des dispositif(s) de séchage.

26. Machine à imprimer selon l'une des revendications 18 à 25,
**caractérisée par**
une connexion de données (307) entre l'unité informatique (301) et la commande de la machine à imprimer.

27. Machine à imprimer selon l'une des revendications 18 à 25,
pour laquelle l'unité informatique fait partie de la commande de la machine à imprimer.

28. Machine à imprimer selon l'une des revendications 18 à 27,
pour laquelle le dispositif d'affichage fait partie du pupitre de commande de la machine à imprimer.

29. Machine à imprimer selon l'une des revendications 18 à 28,
pour laquelle la machine à imprimer présente plusieurs dispositifs de séchage (10a, b; 11a - d) et chacune des unités de séchage (10a, b) est associée à un capteur séparé pour la mesure de l'humidité de l'air d'échappement.

30. Machine à imprimer selon la revendication 29,
pour laquelle chaque unité de séchage (10, 11) est associée à un capteur de température séparé.

31. Machine à imprimer selon l'une des revendications 18 à 19,
pour laquelle la machine à imprimer présente au moins un groupe de vernissage (9a, 9b) pour vernis de dispersion et un dispositif de séchage thermique (10a, 10b, 11a à 11d), et au moins un capteur pour la mesure de l'humidité de l'air d'échappement étant disposé dans le canal d'air d'échappement du dispositif de séchage (10, 11).

32. Machine à imprimer selon l'une des revendications 18 ou 31,
pour laquelle le capteur (130c, d) est disposé pour la mesure de l'humidité du flux d'air d'échappement dans un flux d'air de mesure refroidi.

33. Machine à imprimer selon la revendication 32,
**caractérisée par**
une cellule de mesure (401) avec un élément Peltier (410) pour le refroidissement d'un flux d'air de mesure dérivé du flux principal d'air, le capteur d'humidité (408) étant disposé ensemble avec un capteur de température dans la cellule de mesure (401).

34. Machine à imprimer selon la revendication 31, avec un dispositif d'affichage pour la représentation de l'humidité ou de la quantité d'eau évacuée par l'air d'échappement.
